# EUROPÄISCHE PATENTSCHRIFT

(11) **EP 1 805 399 B1**
(45) Veröffentlichungstag und Bekanntmachung des Hinweises auf die Patenterteilung: **26.02.2014**
(21) Anmeldenummer: 05794800.2
(22) Anmeldetag: 07.10.2005
(51) Int. Cl.: F01P 7/10, F01P 5/04

(54) **LÜFTERSYSTEM FÜR EIN KRAFTFAHRZEUG**
VENTILATOR SYSTEM FOR A MOTOR VEHICLE
SYSTÈME DE VENTILATION POUR AUTOMOBILE

(30) Priorität: 15.10.2004 DE 102004050973; 19.04.2005 DE 102005018189
(43) Veröffentlichungstag der Anmeldung: 11.07.2007
(73) Patentinhaber: Behr GmbH & Co. KG, 70469 Stuttgart (DE)
(72) Erfinder: BIELESCH, Thomas, 75417 Mühlacker (DE); HARICH, Martin, 71638 Ludwigsburg (DE)
(74) Vertreter: Grauel, Andreas
(86) Internationale Anmeldenummer: PCT/EP2005/010830
(87) Internationale Veröffentlichungsnummer: WO 2006/042648

(56) Entgegenhaltungen:
- EP-A- 1 154 132
- DE-A1- 10 163 943
- DE-A1- 10 257 642
- FR-A- 2 808 304
- US-A- 5 215 044
- US-A- 5 970 925
- US-A1- 2002 170 507
- US-B2- 6 588 380

## Beschreibung

Die Erfindung betrifft ein Lüftersystem für ein Kraftfahrzeug gemäß dem Oberbegriff des Anspruches 1.

Üblicherweise erfolgt die Ansteuerung von elektrischen Komponenten, wie einem oder mehreren Lüftermotoren und Aktuatoren für Klappen für die Regelung des Luftstroms mit Hilfe eines fahrzeugseitigen Steuergeräts. Bei einem derartigen, komplexen Steuersystem ist die Abstimmung der einzelnen Komponenten oft nur mit erhöhtem Aufwand zu bewältigen. Ferner muss jede elektrische Komponente vom fahrzeugseitigen Steuergerät separat angesteuert und auch einzeln bestromt werden, so daß bei engen Verhältnissen Probleme in Hinblick auf den Bauraum auftreten können.

Die US 5 215 044 offenbart ein System zur Kühlung eines Fahrzeugs mit einem Verbrennungsmotor, wobei die Kühlung abhängig von mehreren Parametern, wie etwa der Betriebstemperatur, erfolgt. Das Kühlsystem weist eine Mehrzahl von Lüftern auf, die eine Mehrzahl von Kühlkreisläufen mit Kühlluft beaufschlagen. Außerdem offenbart die US 5 215 044 eine Jalousie bzw. Klappe zur Öffnung oder Verschließung der Luftströmungsstrecke.

Ausgehend von diesem Stand der Technik ist es Aufgabe der Erfindung, ein verbessertes Lüftersystem zur Verfügung zu stellen.

Diese Aufgabe wird für ein eingangs genanntes Lüftersystem durch die kennzeichnenden Merkmale des Anspruchs 1 gelöst. Vorteilhafte Ausgestaltungen sind Gegenstand der Unteransprüche.

Erfindungsgemäß ist ein Kühlmodul mit integriertem Lüftersystem zur Kühlung eines Kühlmittels, das wiederum einen Kraftfahrzeug-Motor kühlt, vorgesehen, das mindestens einen Lüfter mit Lüftermotor, ein Steuergerät und einen Aktuator, wie beispielsweise einen Schrittmotor, für eine Luftklappe aufweist, wobei das Lüftersystem eine In dasselbe integrierte Lüfter-Steuerung aufweist, die eigenständig den oder die Lüftermotoren und den oder die Aktuatoren für Luftklappen steuert, wobei eine selbsttätige Steuergerät-Erkennung für eine Single-Einheit oder eine Master-Einheit und eine oder mehrere Slave-Einheiten vorgesehen ist.

Hierdurch ist eine im Wesentlichen von der fahrzeugseitigen Steuerung unabhängige Steuerung ermöglicht und es Ist insbesondere keine Einzel-Stromversorgung über das fahrzeugseitige Steuergerät erforderlich. Dabei ist insbesondere auch eine Integration von Hard- und Software in einem kompakten System (CFS) möglich. Zudem verringert sich der Verkabelungsaufwand zum Fahrzeug-Bordnetz hin, so daß das Lüftersystem einfach in ein Fahrzeug integriert werden kann.

Dies Ist, im Vergleich zu Ausführungen die im Stand der Technik bekannt sind, besonders vorteilhaft, da das Lüftersystem einfacher im Fahrzeug zu installieren ist.

Bevorzugt hinsichtlich der selbsttätigen Steuergerät-Erkennung kann die Codierung für die Master- bzw. Slave-Einheit über eine Steckverbindung, beispielsweise über den Stecker für den Aktuator einer Luftklappe erfolgen. Ferner ist bevorzugt eine Steuergerät-Erkennung vorgesehen, die das Vorliegen einer Single-Einheit automatisch erkennen kann, so dass hierbei diese Einheit automatisch als Master-Einheit festgelegt wird. Hierbei ist auch ein modularer Aufbau (Single- oder Doppellüftersystem) möglich.

Durch die Integration des Steuergerätes für die Luftklappen und den Lüftermotor, insbesondere für die Jalousie-Klappen, in den Lüftermotor erfolgt die Steuerung der Luftklappen und des Lüftermotors nicht mehr direkt von der fahrzeugseitigen Steuerung aus. Die Luftklappen und der Lüftermotor werden abhängig voneinander gesteuert, nämlich insbesondere in Abhängigkeit vom Kühlbedarf und der Fahrgeschwindigkeit und gegebenenfalls auch der Lufttemperatur, welche gegebenenfalls, d.h. falls keine lüftersysteminternen Sensoren vorgesehen sind, von der fahrzeugseitigen Steuerung bevorzugt über Standardsignale (z.B. PWM-Signal mit oder ohne Klemme 15 oder ein Bus-System, z.B. CAN-Bus, LIN-Bus) dem Lüftermotor-Steuergerät mitgeteilt werden. Durch die von der fahrzeugseitigen Steuerung weitgehend unabhängige Lüfter-Steuerung muss der Fahrzeughersteller nur noch ein Signal mit den beiden Größen für die Steuerung zur Verfügung stellen, wobei im einfachsten Fall nur ein Signal für die Soildrehzahl des Lüfters übertragen wird. Seitens der fahrzeugseitigen Steuerung erfolgt bevorzugt nur ein Ansteuersignal, weitere Funktionen werden vorzugsweise über ein modifiziertes Ansteuersignal, wie beispielsweise verschiedene Frequenzen oder Tastverhältnisse, Strom- oder Spannungssignale, übertragen. Dabei enthält die erweiterte Funktion bevorzugt Signale betreffend den Kühlbedarf (Sollwert der Lüfterdrehzahl) und die Fahrgeschwindigkeit. Die Programmierung des Lüftersystems, also des oder der Lüfter-Steuergeräte, erfolgt über eine Standard-Schnittstelle über die fahrzeugseitige Steuerung oder über einen eigenen Anschluss, so daß das Lüftersystem an verschiedene spezifische Fahrzeugparameter angepasst werden kann und somit ein Lüftersystem für verschiedene Fahrzeugtypen verwendet werden kann. Verschiedene fahrzeugspezifische Parameter können In den Softwarealgorithmus integriert sein, so daß sich die Programmierung bei Einbau vereinfacht. Dabei kann eine bidirektionale Schnittstelle zur fahrzeugseitigen Steuerung vorgesehen sein, die sowohl Fahrzeugdaten an das Lüftersystem liefert als auch eine Kommunikation mit den Steuergeräten ermöglicht. Ein Energiesparbetriebsmodus, Warmlaufbetriebsmodus und/oder Nachlaufbetriebsmodus sowie ein Fehlermanagement ist über die beim Lüftermotor-Steuergerät verwendete Software möglich. Ebenso kann vorgegeben sein, daß bei großen Fahrgeschwindigkeiten der Lüftermotor mit maximaler Leistung läuft.

Die Lüfter-Steuerung ist bevorzugt mit mindestens einem Sensor für die Kühlmitteltemperatur und/oder die Motorleistung und/oder die Strömungsgeschwindigkeit der Luft im Bereich des Lüfters und/oder die Lufttemperatur verbunden, wobei die Messwerte des oder der Sensoren für die Steuerung des oder der Lüftermotoren und des oder der Aktuatoren für die Luftklappen verwendet werden, so daß diese Parameter lüftersystemintern ermittelt und entsprechend verarbeitet werden.

Die Lüfter-Steuerung weist bevorzugt mindestens einen Sensor für die Erkennung der Stellung der Luftklappen oder der Aktuatoren auf, welcher bevorzugt Bestandteil eines in eine Aktuatoransteuerung integrierten Sensorsystems ist. Dies ermöglicht die Verwendung einfacher, kostengünstiger Aktuatoren und/oder Luftklappen, insbesondere auch einfache Aktuatoren ohne Rückstellung, zum Beispiel Schrittmotoren oder Pneumatikzylinder. Ferner können kostengünstige High-Side- oder Low-Side-Endstufen zur Steuerung der einfachen Aktuatoren verwendet werden, wobei eine Integration der Positionserkennung des Aktuators möglich ist.

Vorzugsweise ist die Lüfter-Steuerung an oder in einem Lüftermotor-Gehäuse angeordnet und über einen Steckkontakt mit der fahrzeugseitigen Steuerung verbunden. Dies ermöglicht eine einfache Integration des Lüftersystems in das Fahrzeug.

Bei mehreren Lüftern können die Lüfter-Steuergeräte vorzugsweise über ein internes Lüfter-Bus-System miteinander kommunizieren. Die Kommunikation kann aber auch über ein angeschlossenes fahrzeugseitiges Bus-System, z.B. CAN-, LIN-Bus-System, erfolgen. Bevorzugt ist eine seibsttätige Steuergerät-Erkennung für eine Single-Einheit oder eine Master-Einheit und eine oder mehrere Slave-Einheiten vorgesehen. Dabei kann die Codierung für die Master- bzw. Slave-Einheit über eine Steckverbindung, beispielsweise über den Stecker für den Aktuator einer Luftklappe erfolgen. Ferner ist bevorzugt eine Steuergerät-Erkennung vorgesehen, die das Vorliegen einer Single-Einheit automatisch erkennen kann, so daß hierbei diese Einheit automatisch als Master-Einheit festgelegt wird. Hierbei ist auch ein modularer Aufbau (Single- oder Doppellüftersystem) möglich.

Bei einem Lüftersystem mit zwei Lüftern ist vorzugsweise ein FAIL-SAVE-Modus vorgesehen, der im Falle eines Ausfalls der Master-Einheit ermöglicht, daß die Slave-Elnheit selbsttätig weiterarbeitet, so daß zumindest eine Teilkühlung im Falle eines Ausfalls eines Lüfters sichergestellt ist.

Ein Lüftersystem mit zwei Lüftern mit Lüftermotoren und zwei Aktuatoren für Luftklappen weist bevorzugt gleich oder zumindest im Wesentlichen gleich ausgebildete Lüfter und Aktuatoren auf, so daß durch die Verwendung von Gleichteilen die Herstellungskosten gesenkt und die Lagerhaltung vereinfacht werden kann.

Das Lüftersystem wird bevorzugt für die Motorkühlung durch einen Lüfter verwendet, kann aber entsprechend auch für andere Komponenten einer Klimaanlage verwendet werden, wobei entsprechend hierauf abgestimmte Signale von der fahrzeugseitigen Steuerung übertragen werden.

Bevorzugt ist mittels der Lüftersteuerung ein Energiesparmodus regelbar, wobei der Energiesparmodus insbesondere eine zumindest teilweise geöffnete Luftklappenstellung und eine zumindest reduzierte Drehzahl des Lüftermotors umfaßt. Dieser Modus kann insbesondere in Abhängigkeit von Parametern wie Außentemperatur, Motordrehzahl und Fahrgeschwindigkeit initialisierbar sein, wobei durch die zumindest verringerte, bevorzugt jedoch auf Null reduzierte Drehzahl des Lüftermotors eine Einsparung von Energie ermöglicht ist.

Weiterhin bevorzugt Ist mittels der Lüftersteuerung eine maximale Drehzahl des Lüftermotors bei großen Fahrgeschwindigkeiten einstellbar, damit der Lüfter einen möglichst geringen aerodynamischen Widerstand bietet, so daß maximale Kühlleistungen ermöglicht sind.

Ferner Ist mittels der Lüftersteuerung vorteilhaft ein Warmlaufmodus regelbar, wobei der Warmlaufmodus insbesondere eine geschlossene Luftklappenstellung und einen ausgeschalteten Lüftermotor umfaßt. Hierdurch ist ein schnelles und somit Verschleiß minimierendes Erreichen der Betriebstemperatur des Kraftfahrzeugmotors auf einfache Weise ermöglicht.

Weiterhin vorteilhaft ist mittels der Lüftersteuerung ein Nachlaufmodus nach einem Stop des Fahrzeugmotors regelbar, so daß das Kühlmodul zur Vermeidung eines Hitzestaus gekühlt werden kann. Insbesondere kann das Erfordernis eines solchen Nachlaufs vorteilhaft selbstständig von der Lüftersteuerung erkannt werden.

In einer bevorzugten Ausführung eines Lüftersystems ist mittels eines codierten Signals sowohl eine Sollstellung der Luftklappe als auch eine Solldrehzahl des Lüftermotors übertragbar, wodurch die Anzahl notwendiger Signalleitungen klein gehalten werden kann. Vorteilhaft ist das codierte Signal dabei ein pulsweitenmoduliertes Signal, wobei einem ersten Pulsweitenbereich eine erste Luftklappenstellung und einem zweiten Pulsweitenbereich eine zweite Luftklappenstellung zugeordnet ist. Weiterhin vorteilhaft ist dabei einem Pulsweitenbereich eine variable, von der Pulsweite abhängige Solldrehzahl des Lüftermotors zugeordnet. Insgesamt wird hierdurch eine Kommunikation mit wenigen, im Idealfall nur einer Signalleitung zwischen dem Lüftersystem und dem Kraftfahrzeug oder auch zwischen Modulen des Lüftersystems (z.B. Master-Slave_System mit zwei oder mehr Lüftern) ermöglicht. Zudem kann ein solcherart durch eine Übertragungskennlinie definiertes pulsweitenmoduliertes Signal auf einfache Weise mit standardisierten Bussystemen wie etwa CAN-Bus oder LIN-Bus verwendet werden.

In diesem Zusammenhang ist ein Verfahren zur Steuerung des Lüftersystems vorteilhaft.

Vorteilhaft wird somit eine einfache simultane Ansteuerung von Luftklappe und Lüftermotor ermöglicht.

Bevorzugt umfaßt der Parameter eine Information über einen Aktivierungszustand des Kraftfahrzeug-Motors, wobei bei Nichtaktivierung über eine Nachlaufsteuerung des Lüftersystems entschieden wird. Somit kann der Gefahr eines Hitzestaus nach Abstellen des Motors begegnet werden.

Weiterhin bevorzugt wird im Zuge des Steuerungsverfahrens eine Entscheidung über einen Warmlaufmodus getroffen, wobei in dem Warmlaufmodus eine geschlossene Luftklappe und ein deaktivierter Lüftermotor vorliegen. Hierdurch kann ein schnelles Erreichen der Betriebstemperatur des Fahrzeugmotors durch das Steuerungsverfahren ermöglicht werden.

Weiterhin bevorzugt wird eine Entscheidung über einen Energiesparmodus getroffen, wobei in dem Energiesparmodus eine geöffnete Luftklappe vorliegt und der Lüftermotor mit zumindest reduzierter Leistung betrieben wird.

Je nach Parameter wird zudem eine Entscheidung über die Sollstellung der Luftklappe und der Sollstellung der Lüfterdrehzahl getroffen, wobei eine der Entscheidungsmöglichkeiten eine Solldrehzahl des Lüftermotors umfaßt, die zwischen Null und einer Maximaldrehzahl liegt. Somit läßt sich der Energieverbrauch des Lüftermotors optimal an die erforderliche Kühllelstung anpassen, und auch eine zeitweise zu starke Kühlung kann vermieden werden.

Bevorzugt sind die vorgenannten Verfahrensschritte insgesamt zu einem aufrufbaren Steuerungsablauf nach Art eines Unterprogramms zusammengefaßt, wobei das Unterprogramm aus einer Schleife, insbesondere eines Hauptprogramms, heraus aufgerufen wird. Durch diese programmtechnische Anordnung kann auf einfache Weise eine ständige Anpassung an geänderte Kühlanforderungen erfolgen.

Weiterhin bevorzugt ist in einem Steuerungsverfahren vorgesehen, daß das Lüftersystem durch ein Startsignal des Kraftfahrzeugs initialisierbar ist. Dies kann etwa durch Einschalten einer Versorgungsspannung oder durch ein besonderes Bussignal erfolgen. Besonders bevorzugt kann zudem nach einer Initialisierung eine Programmierung des Steuerungssystems durch das Kraftfahrzeug erfolgen. Hierdurch ist eine besonders leichte Anpassung eines Lüftersystems mit integriertem Steuerungsverfahren an verschiedene Kraftfahrzeuge möglich.

In einer bevorzugten Ausführungsform eines Steuerungsverfahrens ist es vorgesehen, daß ein erster Lüftermotor mit einer ersten Steuerungselektronik als ein Master-System und zumindest ein zweiter Lüftermotor mit einer zweiten Steuerelektronik als ein Slave-System initialisierbar ist, wobei eines der beiden, Master- oder Slave-System, Betriebsdaten von dem jeweils anderen System erhält und das jeweils andere System Betriebsdaten von dem Kraftfahrzeug erhält. Weiterhin ist es bevorzugt vorgesehen, daß im Zuge einer periodischen Steuerungsschleife ein erster Lüftermotor mit einer ersten Steuerungselektronik als ein Master-System und zumindest ein zweiter Lüftermotor mit einer zweiten Steuerelektronik als ein Slave-System erkannt wird, wobei eines der beiden, Master- oder Slave-System, Betriebsdaten von dem jeweils anderen System erhält und das jeweils andere System Betriebsdaten von dem Kraftfahrzeug erhält. Hierdurch kann auf einfache Weise eine Ansteuerung mehrerer paralleler, quasi-eigenständiger Systeme (Lüfter und Luftklappe) erfolgen, wobei zudem ein Notlaufmodus oder ein Fehlermanagement vorsehbar ist, das bei Defekt des einen Systems eine Kühlung zumindest mit dem anderen System steuert, wobei gegebenenfalls eine Rückmeldung über eine reduzierte Funktionalität und Kühlleistung an das Fahrzeug erfolgt.

In einer alternativen Ausführung ist es vorgesehen, daß ein erster Lüftermotor mit einer ersten Steuerungselektronik als ein Master-System und zumindest ein zweiter Lüftermotor mit einer zweiten Steuerelektronik als ein Slave-System initialisiert wird, wobei jedes der beiden, Master- oder Slave-System,

Betriebsdaten mit dem Kraftfahrzeug austauscht. Somit empfangen beide Motoren gleichzeitig die Betriebsdaten vom Fahrzeug, und jeder Motor kommuniziert selbst mit dem Kraftfahrzeug bzw. meldet diverse Daten an das Fahrzeug zurück. Über die Master/Slave-Codierung wird festgelegt, welche Adresse dem jeweiligen Motor zugewiesen wird, der auf dieser Adresse seine Daten an das Kraftfahrzeug überträgt. Dies bringt je nach Auslegung des Bussystems eine verbesserte Redundanz mit sich und ermöglicht die einfache Implementierung von Fehler- oder Notlaufprogrammen im Störungsfall.

Allgernein ist es bevorzugt vorgesehen, daß ein Fehlermanagement des Lüftersystems aktivierbar ist.

Insbesondere bevorzugt ist das durch ein Steuerungsverfahren gesteuerte Lüftersystem ein Lüftersystem nach einem der Ansprüche 1 bis 21.

Ein Steuerungsverfahren umfaßt im Sinne einer vorrichtungsartigen Realisierung eine Steuerelektronik mit einem programmgesteuerten Prozessor, wobei durch ein Programm ein Steuerungsverfahren wie oben beschreiben realisiert ist.
Weitere Vorteile und Merkmale der Erfindung ergeben sich aus dem nachfolgend beschriebenen Ausführungsbeispiel sowie aus den abhängigen Ansprüchen.

Im Folgenden wird die Erfindung anhand zweier Ausführungsbeispiel unter Bezugnahme auf die Zeichnung im Einzelnen erläutert. Es zeigen:
- Fig. 1: eine Ansicht einer Lüfterhaube mit Öffnungen für den Fahrtwind, wobei die Öffnungen mit nicht dargestellten Jalousie-Klappen verschließbar sind,
- Fig. 2: ein Schaltplan eines Lüftersystems,
- Fig. 3: ein Flussdiagramm, das die Basisstruktur einer Steuerung verdeutlicht, und
- Fig. 4: eine Übertragungskennlinie zur simultanen Sollwertübertragung einer Lüftermotordrehzahl und einer Luftklappenstellung.

Ein Lüftersystem weist gemäß einem erfindungsgemäßen Ausführungsbeispiel vorliegend zwei Lüfter 1, 2 und zwei dieselben antreibenden Lüftermotoren 1 a, 2a, wobei es sich um zwei bürstenlose E-Lüftermotoren handelt, und je einem Aktuator 3, 4 für eine Luftklappe, vorliegend eine JalousieKlappe, auf. Die Jalousie-Klappen sind im einzelnen nicht dargestellt, wobei jedoch mit den Aktuatoren 3, 4 verbundene mechanische Antriebselemente 3a, 4a sowie auch Führungen 5 für die Luftklappen erkennbar sind.

Jeder der Lüftermotoren 1 a, 2a ist derart ausgebildet, daß er intern über eine Hardware verfügt, welche über eine Steckverbindung 1b, 2b direkt mit dem zugeordneten Aktuator verbunden ist und diesen direkt ansteuern kann (vgl. Fig. 2). Dabei ist eine elektronische Schaltung zur Ansteuerung des jeweiligen Aktuators 3, 4 im gleichen Gehäuse untergebracht wie eine Schaltung zur Ansteuerung des jeweiligen Lüftermotors 1a, 2a, insbesondere im Gehäuse des jeweiligen Lüftermotors 1a, 2a. Zum restlichen Fahrzeug hin sind die Lüfter 1, 2 jeweils über Anschlüsse 6, 7 mit einer Elektronik des übrigen Fahrzeugs verbunden.

Vorliegend ist eine selbsttätige Master-/Slave Motorerkennung und - kommunikation vorgesehen, indem einer der beiden Lüftermotoren über eine Steckverbindung codiert und dadurch als Master-Motor festgelegt ist. Der Master-Motor kommuniziert gemäß dem vorltegenden Ausführungsbeispiel (Mainstream-Variante) nur mit der fahrzeugseitigen Elektronik. Der zweite, nicht codierte Slave-Motor kommuniziert nicht mit dem Fahrzeug. Hierbei ist die Hard- und Software der beiden Lüftermotoren so ausgelegt, daß eine selbsttätige Erkennung von Master und Slave integriert ist.

Es ist in Verbindung mit der vorliegenden Hardware ein Softwarealgorithmus derart ausgelegt, daß bei einem Ausfall eines Lüftermotors dieser Ausfall erkannt wird, und der komplementäre und noch funktionsfähige Lüfter autark weiterarbeiten kann. Somit ist Redundanz gegeben. Gleichzeitig ist die Funktion der Motorkühlung in bestimmten, vorgegebenen Fahrzeug-Betriebspunkten noch eingeschränkt, in anderen Fahrzeug-Betriebspunkten jedoch auch uneingeschränkt möglich (FAIL-SAVE-Modus). Zwischen den beiden Lüftermotoren ist über das gemeinsame Bussystem (vorliegend CAN-Bussystem) eine Kommunikation möglich. Insbesondere ist es vorgesehen, daß bei Ausfall des Master-Motors der Slave-Motor als Master-Motor umdefiniert wird bzw. eigenständig mit dem Fahrzeug kommuniziert, um auch für diesen Fall eine zumindest teilweise Motorkühlung zu ermöglichen.

Die Steuerlogik für die Aktuatoren der Jalousien-Klappen und die Lüftermotoren ist in Fig. 3 als Flussdiagramm dargestellt, wobei die gleiche Steuerlogik grundsätzlich auch in einer fahrzeugseitigen Steuerung anwendbar ist, d.h. die Lüfter-Steuerung dort integriert ist. Das System wird von der fahrzeugseitigen Steuerung aktiviert, z.B. durch ein Signal eines Hauptsteuersystems, das automatisch beim Starten des Motors abgegeben wird, oder durch das Anlegen einer Spannung, woraufhin das Hauptprogramm startet und das System in die Grundstellung fährt. Zudem kann zuvor eine Programmierung (Flash-Modus) der Steuerlogik erfolgen. Eine solche Programmierung kann je nach Anforderungen nach jedem Start erfolgen und z.B. das gesamte Steuerprogramm der Lüftersystemelektronik umfassen oder auch nur eine außerordentliche Programmierung, etwa im Falle eines Fehlermanagements.

Zudem wird im Zuge der Initialisierung des Systems eine Initialisierung der Motoren als Master oder Slave vorgenommen. Hierin liegt unter anderem der Vorteil, daß die Motoren inklusive ihrer Steuerung und deren Programmierung identisch sein können, so daß eine kostengünstigere Fertigung und Ersatzteillogistik möglich ist.

Nachfolgend wird als Bestandteil einer Schleife ein Unterprogramm für die Steuerung und den Lüfterbetrieb gestartet, das in Fig. 3 rechts detailliert dargestellt ist. Dieses überprüft, ob das System noch aktiviert ist. Falls ja, so sind verschiedene Varianten möglich, abhängig ob es sich um einen Normalbetrieb, um einen Warmlauf oder um einen Energiesparbetrieb handelt, wobei der Lüftermotor und der Aktuator für die Jalousien-Klappe entsprechend den Anforderungen mit Strom versorgt werden (siehe Fig. 3 unterer Teil). Falls nein, so ist eine Nachlaufsteuerung möglich, sofern vorgegeben.

Bei Negierung der Abfrage eines Nachlaufmodus bzw. Systemstops wird zunächst entschieden, ob ein Warmlaufmodus eingeleitet wird, etwa, wenn das Fahrzeug noch keine Betriebstemperatur hat. Falls der Warmlaufmodus eingeleitet wird, so werden die Luftklappen geschlossen und die Lüftermotoren ausgeschaltet.

Andernfalls wird je nach Betriebsparametern entschieden, ob ein Energiesparmodus gefahren wird oder nicht. Falls ja, so werden die Luftklappen geöffnet und die Lüftermotoren ausgeschaltet, um eine Kühlung allein durch Fahrtwind zu erreichen.

Falls kein Energiesparmodus gefahren wird, so werden Luftklappen und Lüfterdrehzahl je nach Erfordernissen eingestellt, wobei die Lüfterdrehzahl auch unterhalb einer maximalen Drehzahl liegen kann.

Bei den zuvor genannten Entscheidungen werden Betriebsparameter wie etwa Kühlmitteltemperatur und Fahrtgeschwindigkeit als Argumentwerte verwendet, um aus festgelegten Wertematrizen die resultierenden Sollwerte für Klappenstellung und Lüfterdrehzahl auszulesen.

Vor oder nach Durchlaufen des Unterprogramms (vorliegend davor) wird für die beiden Lüftermotoren ermittelt, ob der Lüftermotor ein Master-Motor oder ein Slave-Motor ist und entsprechend erfolgt die Kommunikation mit dem entsprechenden anderen Steuergerät. Der Master-Motor kommuniziert ferner mit der fahrzeugseitigen Steuerung, wobei den Kühlbedarf und die Fahrgeschwindigkeit betreffende Signale an den Master-Motor übermittelt werden.

Nach Verlassen des Unterprogramms erfolgt eine Verzweigung in Abhängigkeit davon, ob das Steuergerät zum Mastermotor oder zum Slavemotor gehört.

In letzterem Fall wird eine Kommunikation mit dem Mastergerät aufgenommen, um Betriebsdaten auszutauschen. Danach wird die zuvor beschriebene Schleife erneut durchlaufen (Master/Slave-Erkennung und Aufruf Unterprogramm).

Falls es sich um das Steuergerät des Mastermotors handelt, so wird zunächst mit dem Slave-Gerät kommuniziert. Sodann wird die Notwendigkeit eines Fehlermanagements ermittelt und Im Falle von Fehlern oder Defekten werden gegebenenfalls nicht dargestellte Sonderprogramme aufgerufen. Im Normalfall der Fehlerfreiheit wird nachfolgend mit dem Fahrzeug kommuniziert, um unter anderem zumindest einen, im allgemeinen jedoch mehrere Betriebsparameter auszulesen. Hierbei handelt es sich beispielsweise um Werte zum Systemzustand (Motor ein/aus) sowie zu Fahrtgeschwindigkeit, Außentemperatur, Kühlmitteltemperatur, Motorleistung und Motorbetriebsmodus (etwa Sport oder Economy).

Gemäß dem Ausführungsbeispiel ist eine spezielle Regelung zweier Lüfter motoren von als Rohrlüfter ausgebildeten Lüftern und dazugehöriger Jalousie-Klappen vorgesehen. Fig. 1 zeigt eine Lüfterhaube, die oben rechteckige Öffnungen für den Luftstrom aufweist, welche mit nicht gezeigten Jalousieklappen verschließbar sind. Die Lüfterhaube ist dabei In Fahrtrichtung hinter dem Kühler angeordnet ("Sauglüfteranordnung"). Das Signal für die Fahrgeschwindigkeit kommt vorliegend von der fahrzeugseitigen Steuerung. Bei dieser Anordnung muss die Lüfter-Steuerung sicherstellen, daß bei ausreichendem Fahrtwind der oder die Lüfter ausgeschaltet bleiben und die Luft durch die Öffnungen hindurchströmen kann, und daß bei langsamer Fahrt oder stehendem Fahrzeug die Lüfter eingeschaltet und die Öffnungen geschlossen werden.

Gemäß einer Variante des Ausführungsbeispiels ist in das Lüftersystem integriert ein Sensor für die Strömungsgeschwindigkeit der Luft im Bereich des Lüfters vorgesehen, so daß Fehler in Folge äußerer Einflüsse, wie starker Wind von vorn obwohl das Fahrzeug langsam fährt, die bei der zuvor beschriebenen Steuerung auftreten können, vermieden werden können, und die Lüfter-Steuerung diesbezüglich unabhängig von der fahrzeugseitigen Steuerung ist.

Entsprechend einer weiteren Variante ist ein Temperatur-Sensor für das Motor-Kühlmittel vorgesehen, welcher seine Messwerte direkt an die Lüfter-Steuerung weitergibt und eine entsprechende bedarfsabhängige Regelung der Lüftermotoren und der Aktuatoren für die Luftklappen erfolgt, und das System auch diesbezüglich unabhängig von der fahrzeugseitigen Steuerung ist.

Fig. 4 zeigt eine Übertragungskennlinie, wie sie etwa in den erfindungsgemäßen Steuerungen programmiert sein kann, etwa in Form einer festen Wertematrix. Dabei kann mittels der gezeigten Übertragungskennlinie eine Ansteuerung sowohl einer Luftklappe in den Sollzuständen auf/zu als auch eines Lüftermotors mit kontinuierlich vorgebbarer Solldrehzahl erfolgen, wobei zugleich lediglich ein einziges bzw. hinsichtlich der genannten Komponenten gemeinsames pulsweitenmoduliertes Signal Verwendung findet. Die Pulsweite (TVin) kann dabei zwischen 0% und 100% liegen. Vorliegend ist eine Pulsweite von 0% bis 10% einem Stillstand des Lüftermotors sowie einer geschlossenen Luftklappe zugeordnet. Dies entspricht einem Warm-laufmodus. Im Bereich 10%-11% TVin ist der Lüftermotor aus und die Klappe geöffnet, was einem Energiesparmodus entsprechen kann. Im Bereich 11 % bis 90% ist die Luftklappe geschlossen und die Motordrehzahl zwischen einem technisch sinnvollen Minimum von 33% und der Maximaldrehzahl linear von der Pulsweite abhängig. Im Bereich von 90% bis 95% TVin liegt maximale Lüfterdrehzahl vor, wobei die Klappe nur im Bereich 93% bis 94% geöffnet und ansonsten geschlossen ist. Zwischen 95% und 100% TVin liegen wiederum ausgeschalteter Motor und geschlossene Luftklappe vor. Auf diese Weise sind sämtliche für den Betrieb sinnvolle Kombinationen in einer eindimensionalen Übertragungskennlinie bzw. in einem einzigen pulsweitenmodulierten Signal codiert.

Eine solche Übertragungskennlinie kann sowohl für die Kommunikation zwischen Mastermotor und Fahrzeug als auch für eine Kommunikation zwischen einem Mastermotor und einem Slavemotor Verwendung finden.

## Patentansprüche

1. Lüftersystem, Insbesondere zur Kühlung eines Kraftfahrzeug-Motors, das mindestens einen Lüfter (1, 2) mit Lüftermotor (1a, 2a), ein Steuergerät und einen Aktuator (3, 4) für eine Luftklappe aufweist, **dadurch gekennzeichnet, daß** das Lüftersystem eine in dasselbe integrierte Lüfter-Steuerung aufweist, die eigenständig den oder die Lüftermotoren (1a, 2a) und den oder die Aktuatoren (3, 4) für Luftklappen steuert, wobei eine selbsttätige Steuergerät-Erkennung für eine Single-Einheit oder eine Master-Einheit und eine oder mehrere Slave-Einheiten vorgesehen ist.

2. Lüftersystem nach Anspruch 1, **dadurch gekennzeichnet, dass** die Lüfter-Steuerung mit der fahrzeugseitigen Steuerung verbunden ist.

3. Lüftersystem nach Anspruch 2, **dadurch gekennzeichnet, daß** die Lüfter-Steuerung von der fahrzeugseitigen Steuerung im Wesentlichen unabhängig ist, wobei sie von der fahrzeugseitigen Steuerung ein Einschalt- und/oder ein Ausschaltsignal empfängt.

4. Lüftersystem nach Anspruch 2 oder 3, **dadurch gekennzeichnet, daß** die Lüfter-Steuerung von der fahrzeugseitigen Steuerung im Wesentlichen unabhängig ist, wobei sie von der fahrzeugseitigen Steuerung ein Signal betreffend den Kühlbedarf des Motors empfängt.

5. Lüftersystem nach einem der Ansprüche 2 bis 4, **dadurch gekennzeichnet, daß** die Lüfter-Steuerung von der fahrzeugseitigen Steuerung im Wesentlichen unabhängig ist, wobei sie von der fahrzeugseitigen Steuerung ein Signal betreffen die Fahrgeschwindigkeit empfängt.

6. Lüftersystem nach einem der Ansprüche 2 bis 5, **dadurch gekennzeichnet, daß** die Lüfter-Steuerung von der fahrzeugseitigen Steuerung im Wesentlichen unabhängig ist, wobei sie von der fahrzeugseitigen Steuerung ein Signal betreffen die Lufttemperatur empfängt.

7. Lüftersystem nach einem der vorhergehenden Ansprüche, **dadurch gekennzeichnet, daß** die Lüfter-Steuerung mit mindestens einem Sensor für die Kühlmitteltemperatur und/oder die Motorleistung und/oder die Strömungsgeschwindigkeit der Luft im Bereich des Lüfters und/oder die Lufttemperatur verbunden ist, wobei die Messwerte des oder der Sensoren für die Steuerung des oder der Lüftermotoren und des oder der Aktuatoren für die Luftklappen verwendet werden.

8. Lüftersystem nach einem der vorhergehenden Ansprüche, **dadurch gekennzeichnet, daß** die Lüfter-Steuerung mindestens einen Sensor für die Erkennung der Stellung der Luftklappen oder der Aktuatoren aufweist.

9. Lüftersystem nach Anspruch 8, **dadurch gekennzeichnet, daß** der mindestens eine Sensor Teil eines in eine Aktuatorsteuerung integrierten Sensorsystems ist.

10. Lüftersystem nach einem der vorhergehenden Ansprüche, **dadurch gekennzeichnet, daß** die Lüfter-Steuerung an oder in einem Lüftermotor-Gehäuse angeordnet und über eine Schnittstelle mit der fahrzeugseitigen Steuerung verbunden ist.

11. Lüftersystem nach einem der vorhergehenden Ansprüche, **dadurch gekennzeichnet, daß** die Lüfter-Steuerung über eine Schnittstelle, insbesondere eine Ständard-Schnittstelle wie ein CAN-Bus oder ein LIN-Bus, mit einer übrigen fahrzeugseitigen Steuerung verbunden ist, wobei eine Parameterübergabe und/oder eine Programmierung der Lüftersteuerung über die Schnittstelle erfolgen kann.

12. Lüftersystem nach einem der vorhergehenden Ansprüche, **dadurch gekennzeichnet, daß** ein internes Lüfter-Bus-System vorgesehen ist.

13. Lüftersystem nach zumindest einem der vorhergehenden Ansprüche, **dadurch gekennzeichnet, daß** bei einem Lüftersystem mit zwei Lüftern ein FAIL-SAVE-Modus vorgesehen ist, der im Falle eines Ausfalls der Master-Einheit ermöglicht, daß die Slave-Einheit selbsttätig weiterarbeitet.

14. Lüftersystem nach einem der vorhergehenden Ansprüche, **dadurch gekennzeichnet, daß** das Lüftersystem zwei Lüfter mit Lüftermotoren und zwei Aktuatoren für Luftklappen aufweist, wobei die Lüfter und Aktuatoren gleich ausgebildet sind.

15. Lüftersystem nach einem der vorhergehenden Ansprüche, **dadurch gekennzeichnet, daß** mittels der Lüftersteuerung ein Energiesparmodus regelbar ist, wobei der Energiesparmodus insbesondere eine zumindest teilweise geöffnete Luftklappenstellung und eine zumindest reduzierte Drehzahl des Lüftermotors umfaßt.

16. Lüftersystem nach einem der vorhergehenden Ansprüche, **dadurch gekennzeichnet, daß** mittels der Lüftersteuerung eine maximale Drehzahl des Lüftermotors bei großen Fahrgeschwindigkeiten einstellbar ist.

17. Lüftersystem nach einem der vorhergehenden Ansprüche, **dadurch gekennzeichnet, daß** mittels der Lüftersteuerung ein Warmlaufmodus regelbar ist, wobei der Warmlaufmodus insbesondere eine geschlossene Luftklappenstellung und einen ausgeschalteten Lüftermotor umfaßt.

18. Lüftersystem nach einem der vorhergehenden Ansprüche, **dadurch gekennzeichnet, daß** mittels der Lüftersteuerung ein Nachlaufmodus nach einem Stop des Fahrzeugmotors regelbar Ist.

19. Lüftersystem nach einem der vorhergehenden Ansprüche, **dadurch gekennzeichnet, daß** mittels eines codierten Signals sowohl eine Sollstellung der Luftklappe als auch eine Solldrehzahl des Lüftermotors übertragbar ist.

20. Lüftersystem nach Anspruch 19, **dadurch gekennzeichnet, daß** das codierte Signal ein pulsweitenmoduliertes Signal ist, wobei einem ersten Pulsweitenbereich eine erste Luftklappenstellung und einem zweiten Pulsweitenbereich eine zweite Luftklappenstellung zugeordnet ist.

21. Lüftersystem nach Anspruch 19, **dadurch gekennzeichnet, daß** einem Pulsweitenbereich eine variable, von der Pulsweite abhängige Solldrehzahl des Lüftermotors zugeordnet ist.

## Claims

1. A ventilator system, in particular for cooling a motor vehicle engine, which has at least one ventilator (1, 2) with a ventilator motor (1a, 2a), a control apparatus and an actuator (3, 4) for an air flap, **characterized in that** the ventilator system has a ventilator control which is integrated into the latter and which independently controls the ventilator motor or ventilator motors (1a, 2a) and the actuator or actuators (3, 4) for air flaps, wherein automatic control apparatus detection for a single unit or a master unit and for one or more slave units is provided.

2. The ventilator system as claimed in claim 1, **characterized in that** the ventilator control is connected to the vehicle-side control.

3. The ventilator system as claimed in claim 2, **characterized in that** the ventilator control is essentially independent of the vehicle-side control, said ventilator control receiving a switch-on and/or a switch-off signal from the vehicle-side control.

4. The ventilator system as claimed in claim 2 or 3, **characterized in that** the ventilator control is essentially independent of the vehicle-side control, said ventilator control receiving a signal relating to the cooling requirement of the engine from the vehicle-side control.

5. The ventilator system as claimed in one of claims 2 to 4, **characterized in that** the ventilator control is essentially independent of the vehicle-side control, said ventilator control receiving a signal relating to the driving speed from the vehicle-side control.

6. The ventilator system as claimed in one of claims 2 to 5, **characterized in that** the ventilator control is essentially independent of the vehicle-side control, said ventilator control receiving a signal relating to the air temperature from the vehicle-side control.

7. The ventilator system as claimed in one of the preceding claims, **characterized in that** the ventilator control is connected to at least one sensor for the coolant temperature and/or the engine power and/or the flow velocity of the air in the region of the ventilator and/or the air temperature, the measurement values of the sensor or sensors being used for controlling the ventilator motor or ventilator motors and the actuator or actuators for the air flaps.

8. The ventilator system as claimed in one of the preceding claims, **characterized in that** the ventilator control has at least one sensor for detecting the position of the air flaps or of the actuators.

9. The ventilator system as claimed in claim 8, **characterized in that** the at least one sensor is part of a sensor system integrated into an actuator control.

10. The ventilator system as claimed in one of the preceding claims, **characterized in that** the ventilator control is arranged on or in a ventilator motor housing and is connected to the vehicle-side control via an interface.

11. The ventilator system as claimed in one of the preceding claims, **characterized in that** the ventilator control is connected to a remaining vehicle-side control via an interface, in particular a standard interface, such as a CAN bus or a LIN bus, while a parameter transfer and/or a programming of the ventilator control can take place via the interface.

12. The ventilator system as claimed in one of the preceding claims, **characterized in that** an internal ventilator bus system is provided.

13. The ventilator system as claimed in one of the preceding claims, **characterized in that**, in a ventilator system with two ventilators, a FAIL-SAVE mode is provided, which makes it possible, in the event of a failure of the master unit, for the slave unit to continue to operate automatically.

14. The ventilator system as claimed in one of the preceding claims, **characterized in that** the ventilator system has two ventilators with ventilator motors and two actuators for air flaps, the ventilators and actuators being designed identically.

15. The ventilator system as claimed in one of the preceding claims, **characterized in that** an energy-saving mode can be regulated by means of the ventilator control, the energy-saving mode comprising, in particular, an at least partly open air flap position and an at least reduced rotational speed of the ventilator motor.

16. The ventilator system as claimed in one of the preceding claims, **characterized in that** a maximum rotational speed of the ventilator motor in the case of high driving speeds can be set by means of the ventilator control.

17. The ventilator system as claimed in one of the preceding claims, **characterized in that** a hot-running mode can be regulated by means of the ventilator control, the hot-running mode comprising, in particular, a closed air flap position and a switched-off ventilator motor.

18. The ventilator system as claimed in one of the preceding claims, **characterized in that** a follow-up mode after a stop of the vehicle engine can be regulated by means of the ventilator control.

19. The ventilator system as claimed in one of the preceding claims, **characterized in that** both a desired position of the air flap and a desired rotational speed of the ventilator motor can be transmitted by means of a coded signal.

20. The ventilator system as claimed in claim 19, **characterized in that** the coded signal is a pulse width modulated signal, a first pulse width range being assigned a first air flap position and a second pulse width range being assigned a second air flap position.

21. The ventilator system as claimed in claim 19, **characterized in that** one pulse width range is assigned a variable desired rotational speed of the ventilator motor which is dependent on the pulse width.

## Revendications

1. Système de ventilateurs, en particulier pour le refroidissement d'un moteur d'un véhicule automobile, système qui présente au moins un ventilateur (1, 2) comprenant un moteur de ventilateur (1a, 2a), un calculateur électronique et un actionneur (3, 4) pour un volet d'air, **caractérisé en ce que** le système de ventilateurs présente une commande de ventilateur intégrée dans ce même système de ventilateurs, commande qui, de façon indépendante, pilote le ou les moteur (s) de ventilateurs (1a, 2a) et le ou les actionneur(s) (3, 4) pour des volets d'air, où il est prévu une détection automatique du calculateur électronique pour une unité unique ou pour une unité pilote et pour une ou plusieurs unité(s) asservie(s).

2. Système de ventilateurs selon la revendication 1, **caractérisé en ce que** la commande des ventilateurs est raccordée à la commande située côté véhicule.

3. Système de ventilateurs selon la revendication 2, **caractérisé en ce que** la commande des ventilateurs est pratiquement indépendante de la commande située côté véhicule, où ladite commande des ventilateurs reçoit, provenant de la commande située côté véhicule, un signal de mise en circuit et/ou de mise hors circuit.

4. Système de ventilateurs selon la revendication 2 ou 3, **caractérisé en ce que** la commande des ventilateurs est pratiquement indépendante de la commande située côté véhicule, où ladite commande des ventilateurs reçoit, provenant de la commande située côté véhicule, un signal concernant les besoins en refroidissement du moteur.

5. Système de ventilateurs selon l'une quelconque des revendications 2 à 4, **caractérisé en ce que** la commande des ventilateurs est pratiquement indépendante de la commande située côté véhicule, où ladite commande des ventilateurs reçoit, provenant de la commande située côté véhicule, un signal concernant la vitesse de roulage.

6. Système de ventilateurs selon l'une quelconque des revendications 2 à 5, **caractérisé en ce que** la commande des ventilateurs est pratiquement indépendante de la commande située côté véhicule, où ladite commande des ventilateurs reçoit, provenant de la commande située côté véhicule, un signal concernant la température de l'air.

7. Système de ventilateurs selon l'une quelconque des revendications précédentes, **caractérisé en ce que** la commande des ventilateurs est raccordée à au moins un capteur pour la température du moyen de refroidissement et/ou pour la puissance du moteur et/ou pour la vitesse d'écoulement de l'air dans la zone du ventilateur et/ou pour la température de l'air, où les valeurs mesurées du ou des capteur(s) pour la commande du ou des moteur(s) de ventilateur(s) et du ou des actionneur(s) sont utilisées pour les volets d'air.

8. Système de ventilateurs selon l'une quelconque des revendications précédentes, **caractérisé en ce que** la commande des ventilateurs présente au moins un capteur pour la détection de la position des volets d'air ou des actionneurs.

9. Système de ventilateurs selon la revendication 8, **caractérisé en ce que** le capteur au moins au nombre de un fait partie d'un système de capteurs intégré dans une commande d'actionneurs.

10. Système de ventilateurs selon l'une quelconque des revendications précédentes, **caractérisé en ce que** la commande des ventilateurs est disposée sur ou dans un carter moteur d'un ventilateur et est raccordée, par une interface, à la commande située côté véhicule.

11. Système de ventilateurs selon l'une quelconque des revendications précédentes, **caractérisé en ce que** la commande des ventilateurs est raccordée à une autre commande située côté conducteur, via une interface, en particulier via une interface de type standard comme un bus CAN ou un bus de réseau LIN, où un transfert de paramètres et/ou une programmation de la commande des ventilateurs peut se produire via l'interface.

12. Système de ventilateurs selon l'une quelconque des revendications précédentes, **caractérisé en ce qu'**il est prévu un système de bus interne pour des ventilateurs.

13. Système de ventilateurs selon au moins l'une quelconque des revendications précédentes, **caractérisé en ce que**, dans le cas d'un système de ventilateurs à deux ventilateurs, il est prévu un mode à sécurité intégrée - *mode FAIL SAVE -* qui, dans le cas d'une panne de l'unité pilote, permet que l'unité asservie continue à fonctionner de façon automatique.

14. Système de ventilateurs selon l'une quelconque des revendications précédentes, **caractérisé en ce que** le système de ventilateurs présente deux ventilateurs avec des moteurs de ventilateurs et deux actionneurs pour des volets d'air, où les ventilateurs et les actionneurs sont configurés de façon identique.

15. Système de ventilateurs selon l'une quelconque des revendications précédentes, **caractérisé en ce qu'**un mode d'économie d'énergie est réglable au moyen de la commande des ventilateurs, où le mode d'économie d'énergie comprend une position des volets d'air, en particulier au moins partiellement ouverte, et une vitesse de rotation du moteur du ventilateur au moins réduite.

16. Système de ventilateurs selon l'une quelconque des revendications précédentes, **caractérisé en ce qu'**une vitesse de rotation maximale du moteur du ventilateur, à des vitesses de roulage élevées, est réglable au moyen de la commande des ventilateurs.

17. Système de ventilateurs selon l'une quelconque des revendications précédentes, **caractérisé en ce qu'**un mode de montée en température est réglable au moyen de la commande des ventilateurs, où le mode de montée en température comprend une position des volets d'air, en particulier fermée, le moteur du ventilateur étant coupé.

18. Système de ventilateurs selon l'une quelconque des revendications précédentes, **caractérisé en ce qu'**un mode de redémarrage, après un arrêt du moteur du véhicule, est réglable au moyen de la commande des ventilateurs.

19. Système de ventilateurs selon l'une quelconque des revendications précédentes, **caractérisé en ce qu'**une position théorique du volet d'air, tout comme une vitesse de rotation théorique du moteur du ventilateur, sont transmissibles au moyen d'un signal codé.

20. Système de ventilateurs selon la revendication 19, **caractérisé en ce que** le signal codé est un signal à modulation de largeur d'impulsions, où une première position des volets d'air est associée à une première plage de largeur d'impulsions, une deuxième position des volets d'air étant associée à une deuxième plage de largeur d'impulsions.

21. Système de ventilateurs selon la revendication 19, **caractérisé en ce qu'**une vitesse de rotation théorique variable du moteur du ventilateur, qui dépend de la largeur d'impulsions, est associée à une plage de largeur d'impulsions.
